# FASCICULE DE BREVET EUROPEEN

(11) **EP 0 336 109 B1**
(45) Date de publication et mention de la délivrance du brevet: **12.08.1992**
(21) Numéro de dépôt: 89103569.3
(22) Date de dépôt: 01.03.1989
(51) Int. Cl.: C21C 5/46

(54) **Tuyère pour lance d'affinage**
Düse für Frischlanzen
Tuyere for refining lances

(30) Priorité: 11.03.1988 LU 87156
(43) Date de publication de la demande: 11.10.1989
(73) Titulaire: ARBED S.A., L-2930 Luxembourg (LU)
(72) Inventeur: Henrion, Romain, L-4243 Esch/Alzette (LU); Klein, Henri, L-4602 Niederkorn (LU); Knaff, François, L-4505 Niederkorn (LU); Mousel, Robert, L-3422 Dudelange (LU); Decker, Michel, L-4483 Soleuvre (LU); Heintz, Carlo, L-2154 Luxembourg (LU); Lux, Carlo, L-9146 Erpeldange (LU); Derungs, Patrick, L-8356 Garnich (LU); Hoerold, Henri, L-3258 Bettembourg (LU); Bock, André, L-1944 Luxembourg (LU)
(74) Mandataire: Freylinger, Ernest T.

(56) Documents cités:
- EP-A- 0 081 448
- EP-A- 0 234 389
- GB-A- 2 085 562
- LU-A- 78 906
- US-A- 3 488 044

## Description

La présente invention concerne une tuyère pour lance d'affinage et en particulier une tuyère pour fournir de l'oxygène de postcombustion à l'espace situé au-dessus d'un bain métallique en voie d'affinage.

On connaît des lances d'affinage qui possèdent, en dehors des tuyères verticales fournissant l'oxygène supersonique d'affinage, plusieurs tuyères auxilières, inclinées entre 25° et 60° (voir par exemple les brevets LU 78 906 et LU 83 814) par rapport à l'axe vertical, débitant des jets d'oxygène servant à la postcombustion. Etant donné que ces jets d'oxygène sont subsoniques, les tuyères auxiliaires sont alimentées par un circuit d'oxygène indépendant qui permet une régulation en débit. Il est également connu (voir le brevet LU 82 846) de munir les conduits des tuyères qui guident l'oxygène de postcombustion, de moyens pour augmenter le degré de turbulence du jet. Ces moyens peuvent consister en des tôles disposées dans les conduits des tuyères secondaires de manière à former des spirales; dans une autre forme d'exécution, on munit les parois des conduits de rainures qui peuvent être soit circulaires et disposées dans un plan perpendiculaire à l'axe du conduit, soit spiralées. Les angles d'inclinaison des jets d'oxygène de postcombustion sont imposés par ceux des tuyères; une fois déterminés par des essais ou des méthodes empiriques (tenant compte des inclinaisons des jets d'oxygène primaire, de leur disposition, des dimensions du convertisseur, de la hauteur de la tête de lance au-dessus du bain, etc.), ces angles restent constants. Ces tuyères ne permettent ni de balayer l'espace au-dessus du bain avec des jets d'oxygène, ni d'envoyer l'oxygène de postcombustion dans le convertisseur sous un angle fonction de la phase d'affinage en cours.

Le brevet LU 86 329 décrit une tuyère supersonique fournissant l'oxygène de postcombustion sous inclinaison variable à l'espace au-dessus d'un bain métallique. Elle comporte une paroi le long de laquelle le gaz s'écoule en ligne droite avant d'aboutir à une arête aiguë, constituant une partie de l'embouchure. C'est à la hauteur du sommet de cette arête pointue que le jet se détend et est dévié. L'angle de déflection varie en fonction de la pression du gaz au niveau de l'arête c.à d. plus la pression du gaz y est élevée, plus l'angle de déflection est important; par contre l'effet de déflection par l'arête est pratiquement nul lorsque le gaz y possède une vitesse subsonique. En variant la pression du gaz alimentant la tuyère entre des limites préétablies, on arrive à balayer un angle qui se rapproche de quelque 30°; les turbulences qui en résultent dans le convertisseur favorisent la création d'une zone étendue, alimentée en permanence par de l'oxygène. Bien que cette tuyère possède un taux de postcombustion supérieur à celui des tuyères classiques, elle reste perfectible. En effet suite à des contraintes constructives -place disponible dans la tête de lance- il n'est pas possible de disposer ces tuyères sur tout le pourtour de la tête de lance, mais seulement en quelques endroits discrets, de sorte que l'espace n'est alimenté que de façon incomplète.

La présente invention a comme but de proposer une tuyère qui permet de créer une couche pratiquement homogène d'oxygène au-dessus du bain métallique du convertisseur.

Ce but est atteint par la tuyère selon l'invention telle qu'elle est caractérisée dans la revendication 1. Des variantes préférentielles sont décrites dans les revendications dépendantes.

L'invention sera expliquée plus en détail à l'aide de dessins qui en montrent des formes d'exécution possibles:
- la fig. 1 présente de manière schématique une lance d'affinage munie des tuyères selon l'invention,
- la fig. 2 une variante d'une lance d'affinage selon l'invention,
- la fig. 3 une coupe à travers la fig. 2 selon la ligne III-III et
- la fig. 4 une coupe à travers deux tuyères voisines exécutées selon une autre variante.

On distingue en fig. 1 le corps de la lance 1 ainsi que trois jets d'oxygène d'affinage 2 sortant de la tête de lance. En retrait de la tête de lance, à une distance de quelques dizaines de centimètres, se trouvent les embouchures 3 de plusieurs tuyères disposées tout autour du corps de lance et fournissant l'oxygène de postcombustion. Ces tuyères possèdent en amont de leur embouchure un col (facultatif) précédé par un convergent. Les côtés verticaux de l'embouchure possèdent des arêtes vives sinon aigües alors que les côtés disposés horizontalement sont de préférence arrondis. Toutes ces tuyères peuvent être alimentées en parallèle à partir d'une source d'oxygène et d'une vanne unique réductrice de la pression (non représentée). Il faudra veiller à dimensionner les conduits d'amenée de manière à éviter des différences de pression (pertes de charge différentielles) entre les tuyères et également entre différents endroits d'une embouchure. Un capteur de pression (non représenté) mesure la pression réelle P à l'entrée d'une des tuyères. Cette pression P est comparée à une pression de consigne Po et en cas de différence une boucle de régulation agit sur le degré d'ouverture de la vanne.

La pression Po est déterminée par des essais de routine de manière à avoir une déflection telle que l'espace avoisant de l'embouchure, soit approvisionné uniformément en oxygène. Lorsqu'on alimente une tuyère 3 sous une pression qui va en s'élevant depuis une pression nulle, le jet gazeux sort à une vitesse qui augmente. A partir d'une pression limite, fonction des détails constructifs de la tuyère, la vitesse du gaz à la sortie devient sonique. Des augmentations supplémentaires de la pression d'alimentation n'agissent plus sur la vitesse du gaz à la sortie qui reste sonique, mais élèvent sa pression interne. A la hauteur de l'embouchure, le jet se détend tout en étant le siège d'une multitude d'ondes de choc qui sont à la base d'une augmentation de vitesse du jet et de sa déviation bilatérale. L'angle de déflection varie en fonction de la pression du gaz au niveau de l'embouchure, c.à d. plus la pression du gaz y est élevée, plus la déviation - et la quantité de gaz déviée - est importante; par voie de conséquence le rapport des quantités de gaz qui sortent en ligne droite de la tuyère et de celles qui sont déviées des deux côtés latéraux des tuyères diminue. Il apparaît qu'il y a une plage de pression à l'intérieur de laquelle on obtient l'approvisionnement le plus uniforme de l'espace en regard d'une tuyère. Il existe évidemment aussi une déviation du jet autour des côtés supérieur et inférieur de l'embouchure; comme ces côtés sont de faible largeur et légèrement arrondis, l'effet est peu prononcé. Au vu de la vitesse élevée sous laquelle les jets d'oxygène sortent des tuyères en direction du revêtement réfractaire, on pourrait s'attendre à une usure rapide de celui-ci. Or rien de tel n'a été observé; il semble que le jet n'atteint pas le réfractaire par suite d'un freinage dû à une interaction de la détente du jet avec les ondes de choc; les turbulences qui en résultent sont favorables à une combustion du monoxyde de carbone.

Par suite de contraintes constructives, il n'est dans beaucoup de cas pas faisable de disposer les tuyères de postcombustion tel que montré en fig. 1. Il est cependant possible de modifier une tête de lance 20 standard (voir fig. 2) avec trous de postcombustion ronds 21 - prévue pour un soufflage subsonique - pour qu'elle crée une couche d'oxygène telle que préconisée par l'invention. A cet effet on introduit de l'extérieur dans les trous des pièces d'insertion 31 qui réalisent une région convergente et un col et modifient l'embouchure de manière à avoir des arêtes vives 33 verticales et parallèles. Ces arêtes, distantes par exemple d'un centimètre, sont reliées en haut et en bas par des parties courbes épousant le profil des trous d'origine. Bien que la section du trou de soufflage soit fortement diminuée par le montage des pièces 31, la quantité de gaz soufflée dans l'espace est néanmoins augmentée, étant donné que le soufflage se fait à vitesse supersonique.

Il va sans dire que lorsqu'on alimente des tuyères classiques de postcombustion sous une pression telle que le jet d'oxygène devient supersonique à la sortie, il y a également déviation autour des embouchures, mais celle-ci n'est pas préférentielle; le jet ne fait que diverger autour de l'axe de soufflage - avec angle de divergence proportionnel à la pression - sans fournir avec les jets avoisinants une couche gazeuse liée, voire homogène.

Notons qu'il n'est pas trop gênant que les tuyères de postcombustion possèdent une inclinaison de quelques dizaines de degrés par rapport à l'axe vertical et qu'à la limite elles soient disposées en cercle entourant les tuyères d'affinage, sur le devant de la lance. La couche d'oxygène, au lieu d'être horizontale comme dans le cas de la fig.1, sera inclinée vers la surface du bain métallique en ébauchant une allure comparable à celle d'un parapluie aux trois-quarts ouvert. Dans la disposition des tuyères décrite en rapport avec la fig.1, tout le monoxyde de carbone sortant du bain doit traverser la couche liée d'oxygène avant d'atteindre la cheminée. Dans cette variante, comme les jets visent le bain, une partie du CO sortant du bain à l'extérieur de la surface délimitée par la couche inclinée d'oxygène, ne sera pas brûlée; cependant cette quantité ne représente qu'une faible partie de la quantité totale. L'essentiel est que la combustion se fait dans ce cas à plus faible distance du bain, d'où meilleur rendement thermique.

Lorsque les tuyères de postcombustion ne sont pas distribuées uniformément sur le pourtour de la tête de lance, mais groupées deux par deux, il est conseillé de modifier l'axe de soufflage des tuyères de sorte à obtenir une meilleure distribution de l'oxygène dans l'espace entre deux paires de tuyères. En fig. 4 une telle paire de tuyères 43 a été représentée. Les pièces d'insertion 41 présentent uniquement une partie convergente, sans col et modifient l'axe de soufflage 42 de la tuyère en direction des paires de tuyères avoisinantes. En supplément à cet artifice, il y a possibilité de reporter les arêtes du côté de l'embouchure avoisinant les autres paires de tuyères, vers l'intérieur du corps (voir ref. 44) de manière à provoquer de ces côtés une déviation du jet avant sa sortie de la tête de lance.

## Revendications

1. Tuyère pour lance d'affinage, en particulier tuyère pour fournir de l'oxygène de postcombustion à l'espace situé au-dessus d'un bain métallique en voie d'affinage, ladite tuyère étant aménagée dans le corps de la tête de lance dans le'prolongement d'un conduit d'amenée de gaz la reliant par l'intermédiaire d'une vanne réductrice de pression à une source d'oxygène et possédant une embouchure (3) reliée au conduit d'amenée par une partie de conduit convergeante (32) et éventuellement un col, **caractérisée en ce** que l'embouchure (3) de la tuyère comprend deux arêtes vives (ou tranchantes) (33) allongées et parallèles entre elles, qui sont disposées dans le corps de la tête de lance dans des plans passant sensiblement par l'axe longitudinal de la lance d'affinage et deux arêtes aménagées dans le corps de la tête de lance de manière à relier deux à deux les extrémités desdites arêtes vives (33) pour former ladite tuyère de postcombustion.

2. Tuyère selon la revendication 1, **caractérisée en ce que** les deux arêtes reliant lesdites arêtes vives (33) sont légèrement arrondies.

3. Tuyère selon la revendication 1 ou 2, **caractérisée en ce que** le rapport entre la longueur de chaque arête vive allongée (33) et la longueur de chaque arête reliant les arêtes vives allongées (33) est au moins égal à trois.

4. Tuyère selon les revendications 1, 2 ou 3, **caractérisée en ce que** les deux arêtes vives allongées (33) sont tout au plus distantes l'une de l'autre de 15 mm.

5. Tuyère selon l'une des revendications 1 à 4 , **caractérisée en ce que** chacune des arêtes vives allongées (33) forme avec la paroi du corps de la tête de lance un angle de 90° .

6. Tuyère selon l'une des revendications 1 à 4, **caractérisée en ce que** l'une des arêtes vives allongées (33) forme avec la paroi du corps de la tête de lance un angle aigu et l'autre des arêtes vives allongées (33) un angle obtu.

7. Tuyère selon la revendication 6, **caractérisée en ce que** l'une des arêtes vives allongées (33) est disposée dans le corps de la tête de lance en retrait par rapport à l'autre.

8. Tuyère selon l'une des revendications 1 à 7, **caractérisée en ce que** son axe est incliné jusqu'à 50° par rapport à l'axe longitudinal de la lance.

## Claims

1. Tuyere for a refining lance, particularly tuyere for supplying post-combustion oxygen to the space above a molten metal bath undergoing refining, the tuyere being positioned in the body of the lance head in the prolongation of a gas supply conduit connecting the said lance head through the intermediary of a pressure-reducing valve to a source of pressurized oxygen, the tuyere further having a mouthpiece (3) connected to the said gas supply conduit by a converging section (32) of the conduit and, optionally, by a throat section (31), **characterized in that** the mouthpiece (3) of the tuyere comprises two elongated, parallel sharp edges (33) arranged, in the body of the lance head, in planes which pass substantially through the longitudinal axis of the refining lance, and two further edges, also arranged in the body of the lance head and connecting by pairs the extremities of the said sharp edges (33) so as to form the said post-combustion tuyere.

2. Tuyere according to claim 1, **characterized in that** the said two edges linking together the extremities of the sharp edges (33) are slightly rounded.

3. Tuyere according to claims 1 and 2, **characterized in that** the ratio of the length of each elongated, sharp edge (33) and the length of each edge linking together the said sharp edges (33) is at least equal to 3.

4. Tuyere according to the claims 1, 2 or 3, **characterized in that** the two elongated, sharp edges (33) are less than 15 mm apart.

5. Tuyere according to one of the claims 1 to 4, **characterized in that** each of the said elongated, sharp edges (33) forms with the wall of the body of the lance head an angle of 90°.

6. Tuyere according to one of the claims 1 to 4, **characterized in that** one of the said elongated, sharp edges (33) forms an acute angle with the wall of the body of the lance head, whereas the other elongated, sharp edge (33) forms an obtuse angle.

7. Tuyere according to claim 6, **characterized in that** one of the said elongated, sharp edges (33) is spaced back with respect to the body of the lance head.

8. Tuyere according to one of the claims 1 to 7, **characterized in that** the axis of said tuyere is inclined by an angle of up to 50° with respect to the longitudinal axis of said lance.

## Patentansprüche

1. Düse für Frischlanzen, vornehmlich Düse für das Zuführen von Sauerstoff für die Nachverbrennung in den Raum über dem metallischen Bad, das sich im Verlaufe der Frischbehandlung befindet, wobei diese Düse in dem Körper des Lanzenkopfes angeordnet ist und zwar in der Verlängerung einer Gaszufuhrleitung, über welche die Düse und ein zwischen beiden angeordnetes Druckreduzierventil mit einer Sauerstoffquelle in Verbindung stehen, und wobei die Düse eine Mündung (3) aufweist, welche über einen konvergierenden Leitungsteil (32) und gegebenenfalls einen Hals mit der besagten Gaszufuhrleitung verbunden ist, **dadurch gekennzeichnet**, dass die Mündung (3) der Düse ausgestattet ist mit zwei scharfen, gradlinigen und zueinander parallel stehenden Kanten (33), welche in dem Körper des Lanzenkopfes in zwei im wesentlichen durch die Längsachse der Frischdüse hindurchgehenden Ebenen angeordnet sind, sowie mit zwei ebenfalls in dem Körper des Lanzenkopfes so angeordneten Kanten, dass sie die besagten scharfen Kanten (33) an ihren Enden zu jeweils zwei und zwei miteinander verbinden um so die besagte Nachverbrennungsdüse zu bilden.

2. Düse gemäss Anspruch 1, **dadurch gekennzeichnet**, dass die beiden Querkanten, welche die zwei besagten scharfen Kanten (33) miteinander verbinden, leicht abgerundet sind.

3. Düse gemäss Anspruch 1 oder 2, **dadurch gekennzeichnet**, dass das Verhältnis zwischen der Länge einer jeden der länglichen scharfen Kanten (33) und der Länge einer jeden der die besagten länglichen scharfen Kanten miteinander verbindenden Querkanten wenigstens gleich drei ist.

4. Düse gemäss den Ansprüchen 1, 2 oder 3, **dadurch gekennzeichnet**, dass bei den zwei länglichen scharfen Kanten (33) die eine höchstens um einen Abstand von 15 mm von der anderen entfernt ist.

5. Düse gemäss einem der Ansprüche 1 bis 4, **dadurch gekennzeichnet**, dass eine jede der zwei länglichen scharfen Kanten (33) mit der Wand des Körpers des Lanzenkopfes einen Winkel von 90° bildet.

6. Düse gemäss einem der Ansprüche 1 bis 4, **dadurch gekennzeichnet**, dass eine der beiden länglichen scharfen Kanten (33) mit der Wand des Körpers des Lanzenkopfes einen scharfen Winkel bildet, während die andere der länglichen scharfen Kanten (33) einen stumpfen Winkel bildet.

7. Düse gemäss Anspruch 6, **dadurch gekennzeichnet**, dass eine der beiden länglichen scharfen Kanten (33) in dem Körpers des Lanzenkopfes gegenüber der anderen scharfen Kante (33) nach hinten versetzt ist.

8. Düse gemäss einem der Ansprüche 1 bis 7, **dadurch gekennzeichnet**, dass deren Achse bis zu 50° gegenüber der Längsachse der Lanze geneigt ist.
